# EUROPÄISCHE PATENTSCHRIFT

(11) **EP 0 188 244 B1**
(45) Veröffentlichungstag und Bekanntmachung des Hinweises auf die Patenterteilung: **18.05.1988**
(21) Anmeldenummer: 86100276.4
(22) Anmeldetag: 10.01.1986
(51) Int. Cl.: B63B 25/00

(54) **Für den Containertransport umrüstbares Frachtschiff**
Cargo vessel adaptable to the transport of containers
Cargo transformable pour permettre le transport de containers

(30) Priorität: 12.01.1985 DE 3500930
(43) Veröffentlichungstag der Anmeldung: 23.07.1986
(73) Patentinhaber: Macor Marine Systems International Gmbh, D-28329 Bremen (DE)
(72) Erfinder: Seeseke, Norbert, D-2800 Bremen 44 (DE); Jäger, Dieter, D-2800 Bremen 1 (DE)
(74) Vertreter: Eisenführ, Speiser & Partner

(56) Entgegenhaltungen:
- EP-A- 0 106 070
- GB-A- 2 118 906
- US-A- 3 380 422

## Beschreibung

Die Erfindung betrifft ein für den Containertransport umrüstbares Frachtschiff mit mindestens einem Laderaum,
a) der durch eine Luke im Wetterdeck zugänglich ist, deren Öffnungsfläche kleiner als mindestens eine Staufläche in einer darunterliegenden Parallelebene ist,
b) und in dem Vertikalführungen für Container derart horizontal versetzbar angeordnet sind, daß sie für Containerfracht in einer Arbeitsstellung unterhalb der Luke, für andere Fracht jedoch in einer einer Wand des Laderaums nahen Staulage außerhalb des Lukenbereichs angeordnet werden können.

Für den Containertransport mit Schiffen werden nicht nur speziell konstruierte Containerschiffe, sondern auch andere Frachtschiffe eingesetzt. Diese müssen dann den wechselnen Anforderungen entsprechend umgerüstet werden.

Die Umrüstung insbesondere durch Montage bzw. Demontage der Vertikalführungen bereitet Schwierigkeiten und ist zeitraubend. Bei solchen Frachtschiffen, bei denen die Laderäume über Luken zugänglich sind, deren Öffnungsflächen kleiner als die darunterliegenden Stauflächen sind, haben fest eingebaute Vertikalführungen den Nachteil, daß der nicht direkt unter den Luken liegende Teil des Laderaums (Unterstau) nicht mehr nutzbar ist und insbesondere dann brachliegt, wenn keine Container, sondern andere Fracht transportiert werden soll.

Aus der DE-A-32 36 925 ist eine Einrichtung der eingangs geschilderten Gattung bekannt. Sie erleichert das Umrüsten von Massengutfrachtern, sogenannten Bulk-Carriern, zum Containertransport dadurch, daß eine den Laderaum überspannende Traverse auf Laufschienen verschiebbar gelagert ist. An der Traverse sind über die Höhe des Laderaums durchgehende Vertikalführungen für die Container befestigt. Bei Verwendung des Frachtschiffs als Massengutfrachter wird die Traverse samt den Vertikalführungen längs der Laufschienen in eine Staulage im Unterstau verfahren. Zum Containertransport wird sie in den unter der Lukenöffnung liegenden Bereich gefahren und so in die Arbeitsstellung der Vertikalführung gebracht.

Derartige Vertikalführungen sind beispielsweise bei solchen Frachtschiffen unbrauchbar, die je nach Anforderung Paletten und/oder Container transportieren sollen, weil dort horizontale Zwischendecks in den Laderaum einziehbar sein müssen. In solchem Falle werden horizontal unterteilte Vertikalführungen im Bereich unter der Luke fest eingebaut und endseits an der Laderaumwandung verankert (MacGREGOR Technical Data Sheet 12, Juni 1978). Für den Containertransport befinden sich die Zwischendecks in einer Außerbetriebsstellung und lassen den Laderaum vertikal durchgehen. Für den Palettentransport sind sie in eine den Laderaum vertikal unterteilende Betriebsstellung versetzbar und gleiten dabei durch die vertikalen Abstände zwischen den Vertikalführungen. Nachteilig bei einem derartigem Schiff ist der nicht nutzbare, beim Be- und Entladen weitgehend unzugängliche Raum (Unterstau) hinter den Vertikalführungen außerhalb des Lukenbereichs.

Es ist daher Aufgabe der vorliegenden Erfindung, ein Frachtschiff der eingangs geschilderten Art vorzuschlagen, das einfach und zeitsparend vom Paletten- zum Containertransport und umgekehrt umgerüstet werden kann.

Diese Aufgabe wird erfindungsgemäß dadurch gelöst, daß die Vertikalführungen mit Hilfe von Extensionseinrichtungen an der Wand des Laderaums gewichtsabtragend befestigt und aus der Staulage in die Arbeitsstellung ausstreckbar sind.

Die Extensionseinrichtungen dienen dabei sowohl der Halterung der Vertikalführungen in ihrer Staulage als auch der geführten Bewegung der Vertikalführungen in ihre Arbeitsstellung, ohne daß es dazu zeitraubender Rüstarbeiten bedarf. Die gewichtsabtragende Befestigung der Vertikalführungen an der Wand des Laderaums ermöglicht deren beliebige horizontale Unterteilung. Dadurch ist es möglich, den Laderaum trotz der Versetzbarkeit der Vertikalführungen durch Zwischendecks zu unterteilen.

Die Extensionseinrichtung weist vorteilhaft mindestens einen Gelenkarm mit vertikaler Schwenkachse auf, der um parallele Achsen schwenkbar einerseits an der Wand des Laderaums, andererseits an der Vertikalführung befestigt ist. Befinden sich die Vertikalführungen in ihrer Staulage nahe der Wandung, so schließen die beiden Teilarme zwischen sich einen Winkel von unter 10° ein. Dabei liegen die beiden Teilarme zwischen der Wand des Laderaums und der durch die Vertikalführungen aufgespannten Ebene. Werden die Vertikalführungen in ihre Arbeitsstellung ausgestreckt, so vergrößert sich der Winkel zwischen den beiden Teilarmen. Gleichzeitig wird der gesamte Gelenkarm um die parallelen Achsen sowohl an der Wand des Laderaums als auch an der Vertikalführung geschwenkt. Dadurch entfernt sich die Vertikalführung von der Wand des Laderaums, bis sie in ihre Arbeitsstellung ausgestreckt ist.

Im allgemeinen wird die Extensionseinrichtung einen zweiten, gleichartigen Gelenkarm aufweiseh, der in der dem ersten Gelenkarm entgegengesetzten Schwenkrichtung schwenkbar ist. Dies unterstützt die Gleichmäßigkeit des Ausstreckvorgangs und der Gewichtsabtragung.

Vorzugsweise sind benachbart zu der quer zur Wand des Laderaums verlaufenden Wandung Rollen an der Vertikalführung vorgesehen. Diese Rollen laufen an der Wandung ab. Dadurch wird sichergestellt, daß die Vertikalführungen stets parallel zur Wand des Laderaums ausgerichtet sind. Die Rollen können um eine vertikale Achse drehbar sein und unmittelbar an der Wandung ablaufen. Sie können aber auch auf einer Schiene ablaufen, die an oder in der Wandung vorgesehen ist; dann können die Rollenachsen auch horizontal verlaufen. Die Schiene dient nicht nur der horizontalen Führung der Vertikalführungen beim Ausstrecken, sondern trägt auch - zum Teil - deren Eigengewicht ab und richtet sie in ihrer Arbeitsstellung aus. Zu diesem Zweck kann die Schiene dort einen besonderen Ausrichtabschnitt haben.

Sind die Vertikalführungen in ihrer Arbeitsstellung, so werden vorteilhafterweise die auf diese einwirkenden Kräfte zusätzlich von einer Arretierungsvorrichtung aufgenommen. Diese Arretierungsvorrichtung besteht bevorzugt aus einem in die Wandung eingreifenden Verriegelungsbolzen.

Diese Arretierungsvorrichtung entlastet die Extensionseinrichtung, die entsprechend leichter ausgeführt werden kann.

Weitere vorteilhafte Merkmale der Erfindung sind in anderen Unteransprüchen gekennzeichnet.

Die Zeichnungen veranschaulichen die Erfindung an einem Ausführungsbeispiel. Darin zeigt:
Fig. 1 einen ausschnittsweisen Längsschnitt durch in erfindungsgemäßes Frachtschiff mit der Darstellung eines Laderaums und dessen Ladeluke;
Fig. 2 eine ausschnittsweise Draufsicht gemäß der Linie 11-11 in Fig. 1;
Fig. 3 eine Seitenansicht gemäß dem Pfeil 111 in Fig. 2; und
Fig. 4 eine Vorderansicht der Vertikalführungen gemäß dem Pfeil IV in Fig. 2.

Der im ganzen mit 1 bezeichnete Laderaum wird in Schiffslängsrichtung von den Querschotten 2 begrenzt. Er kann außerdem mittig durch ein losnehmbares, sich quer zur Schiffslängsrichtung erstreckendes Tragwerk 3 mit Vertikalführungen 4 für Container unterteilt werden.

Der Zugang zum Laderaum 1 ist durch die Ladeluke 5 gegeben, die in üblicher Weise mittels nicht dargestellter Wetterdecks-Lukendeckel verschließbar ist. Da die Ladeluke 5 jedenfalls in Schiffslängsrichtung kürzer ist als der lichte Abstand zwischen den Querschotten 2 (zum Beispiel zur Gewinnung von Stauraum für die geöffneten Lukendeckel auf dem Wetterdeck), gibt es nicht direkt unter der Ladeluke 5 liegende Laderaumteile, den sogenannten Unterstau. In diesen Laderaumabschnitten sind die erfindungsgemäßen Container-Vertikalführungen 6 mit ihren Extensionseinrichtungen 7 untergebracht und an den Querschotten 2 befestigt, wie dies im einzelnen aus den Fig. 2 bis 4 hervorgeht.

Jeweils oberhalb und unterhalb der Vertikalführungen 6 mit ihren Extensionseinrichtungen 7 befinden sich ausfahrbare Zwischendecks 8, die aus im wesentlichen L-förmigen Profilschienen bestehen und entweder in ihre den Laderaum vertikal unterteilende Betriebsstellung gefahren werden können, wie dies in Fig. 1 für die linke Hälfte des Laderaums 1 gezeigt ist oder - schuppenartig gestaffelt - in ihrer Außerbetriebsstellung im Bereich des Unterstaus zurückgezogen werden können, wie dies in Fig. 1 für die rechte Hälfte des Laderaums 1 gezeigt ist. Befinden sich die Zwischendecks 8 in ihrer Betriebsstellung (links in Fig. 1), dann sind die Vertikalführungen 6 mit Hilfe ihrer Extensionseinrichtungen 7 in die Staulage zurückgezogen, so daß auch der Unterstau weitgehend zum Stauen von Paletten auf den Zwischendecks 8 genutzt werden kann. Befinden sich hingegen die Zwischendecks 8 in ihrer Außerbetriebsstellung (Fig. 1 rechte Seite), dann sind die Vertikalführungen 6 mit Hilfe ihrer Extensionseinrichtungen 7 in ihrer Arbeitsstellung ausgefahren worden, so daß die in Fig. 1 strichpunktiert angedeuteten Container 9 mit Hilfe der Vertikalführungen 4, 6 gestaut und in ihrer Staulage gehalten werden können.

Die Fig. 2 bis 4 zeigen eine bzw. zwei der ausstreckbaren Vertikalführungen 6 mit der jeweils zugehörigen Extensionseinrichtung 7. Fig. 2 stellt eine Draufsicht dar, wobei die (zurückgezogene) Staulage der Vertikalführung 6 mit ausgezogenen Linien, die ausgestreckte Arbeitsstellung mit strichpunktierten Linien gezeichnet wurde (im letzteren Falle ist außerdem die Arretierungsvorrichtung weggelassen). Fig. 3 zeigt demgegenüber von der Seite her gesehen (d. h. entsprechend Fig. 1) die ausgestreckte Arbeitsstellung der Vertikalführungen 6 mit durchgezogenen Linien, während die Staulage strichpunktiert angedeutet ist.

Jede Vertikalführung 6 weist zwei (unterschiedlich breite; vergleiche Fig. 3) Traversen 10, 11 auf, die durch schräge Streben 12 zu einem Rahmenwerk verbunden sind. Vorderseitig (d. h. zur Luke 5 hin) tragen die Traversen 10, 11 vertikale Führungsschienen 13 von rechtwinkligem Querschnitt (Fig. 2). In der Arbeitsstellung der Vertikalführungen 6 gleiten an den Führungsschienen 13 die Ecken von Containern 9 entlang bzw. werden dort gehalten. Zum besseren "Einfädeln" der Container beim Stau- oder Entladevorgang sind die Enden der Führungsschienen 13 abgewinkelt oder zugespitzt.

Rückseitig sind an den Traversen 10, 11 der Vertikalführungen 6 Gelenkarme 14 um eine vertikale Achse 15 schwenkbar angelenkt (in Fig. 4 weggelassen). Die Gelenkarme 14 bestehen jeweils aus zwei Abschnitten 16a und 16b, die mittels Schwenklagern 17 aneinander angelenkt sind. Das Teil 16b des Gelenkarmes 14 ist - um die vertikale Achse 18 schwenkbar - über einen Lagerbock 19 am Querschott 2 befestigt.

Jede Extensionseinrichtung 7 weist zwei Gelenkarme 14 auf, die spiegelsymmetrisch zur Längsmittelebene 20 (Fig. 2) des Frachtschiffes angeordnet sind; in Fig. 2 ist aus Platzgründen der zweite Gelenkarm 14 weggelassen. Hydraulikzylinder 21 dienen zum Einknicken und Ausstrecken der Gelenkarme 14 und damit der Extensionseinrichtungen 7. Dabei begrenzt ein Anschlag 22 (Fig. 2) das Schwenken des zugehörigen Gelenkarmes 14 beim Ausstrecken der Extensionseinrichtung und bestimmt auf diese Weise (in Schiffslängsrichtung) die Arbeitsstellung der zugehörigen Vertikalführung 6 (Führungsschienen 13).

An den (seitlichen) Enden der Traversen 10, 11 sind Rollen 23 vorgesehen, welche an den Seitenwänden 24 des Laderaums 1 ablaufen, wenn die Vertikalführungen 6 aus ihrer Staulage in die Arbeitsstellung oder umgekehrt bewegt werden. Ferner sind an den Traversen 10, 11 Verriegelungsbolzen 25 vorgesehen, die quer zur Schiffslängsrichtung mittels Hydraulikzylindern 26 verschiebbar sind. Sie greifen sowohl in der Staulage der Vertikalführungen 6 als auch in deren Arbeitsstellung in Hülsen 27 ein, die - zusätzlich abgestützt - in den Seitenwänden 24 des Laderaums 1 angeordnet sind (in Fig. 2 für die Arbeitsstellung weggelassen).

## Patentansprüche

1. Für den Containertransport umrüstbares Frachtschiff mit mindestens einem Laderaum,
a) der durch eine Luke im Wetterdeck zugänglich ist, deren Öffnungsfläche kleiner als mindestens eine Staufläche in einer darunterliegenden Parallelebene ist,
b) und in dem Vertikalführungen für Container derart horizontal versetzbar angeordnet sind, daß sie für Containerfracht in einer Arbeitsstellung unterhalb der Luke, für andere Fracht jedoch in einer einer Wand des Laderaums nahen Staulage außerhalb des Lukenbereichs angeordnet werden können,
dadurch gekennzeichnet, daß die Vertikalführungen (6) mit Hilfe von Extensionseinrichtunqen (7) an der Wand (2) des Laderaums (1) gewichtsabtragend befestigt und aus der Staulage in die Arbeitsstellung ausstreckbar sind.

2. Frachtschiff nach Anspruch 1,
dadurch gekennzeichnet, daß die Extensionseinrichtungen (7) hydraulisch betätigbar sind (21).

3. Frachtschiff nach Anspruch 1 oder 2,
dadurch gekennzeichnet, daß mehrere Vertikalführungen (6) übereinander und zwischen ihnen Zwischendecks (8) angeordnet sind, die aus einer Außerbetriebsstellung bei vertikal durchgehendem Laderaum (1) in eine den Laderaum (1) vertikal unterteilende Betriebsstellung horizontal versetzbar sind.

4. Frachtschiff nach mindestens einem der Ansprüche 1 bis 3,
dadurch gekennzeichnet, daß die Extensionseinrichtung (7) mindestens einen Gelenkarm (14) mit vertikaler Schwenkachse (17) aufweist, der um parallele Achsen (15, 18) schwenkbar einerseits an der Wand (2) des Laderaums (1), andererseits an der Vertikalführung (6) befestigt ist.

5. Frachtschiff nach Anspruch 4,
dadurch gekennzeichnet, daß die Extensionseinrichtung (7) einen zweiten, gleichartigen Gelenkarm (14) aufweist, dessen Schwenkrichtung der des ersten Gelenkarmes (14) entgegengesetzt ist.

6. Frachtschiff nach mindestens einem der vorstehenden Ansprüche,
dadurch gekennzeichnet, daß an den Vertikalführungen (6) endseits Rollen (23) angeordnet sind, die beim Ausstrecken an einer zur Wand (2) senkrechten Wandung (24) ablaufen.

7. Frachtschiff nach Anspruch 6,
dadurch gekennzeichnet, daß die Rollen (23) auf einer im wesentlichen horizontalen Schiene ablaufen, die an der Wandung (24) angeordnet ist, und die die Vertikalführungen (6) sowohl beim Ausstrecken abstützt als auch in der Arbeitsstellung ausrichtet.

8. Frachtschiff nach mindestens einem der vorstehenden Ansprüche,
dadurch gekennzeichnet, daß die Extensionseinrichtung (7) mit einer Arretierungsvorrichtung (25, 27) versehen ist, die die in der Arbeitsstellung der Vertikalführungen (6) auf diese einwirkenden Kräfte aufnimmt.

9. Frachtschiff nach Anspruch 8,
dadurch gekennzeichnet, daß die Arretierungsvorrichtung einen in die Wandung (24) eingreifenden Verriegelungsbolzen (25) aufweist.

10. Frachtschiff nach Anspruch 9,
dadurch gekennzeichnet, daß der Verriegelungsbolzen (25) hydraulisch betätigbar ist (26).

11. Frachtschiff nach mindestens einem der vorstehenden Ansprüche,
dadurch gekennzeichnet, daß ein Anschlag (22) die Bewegung der Vertikalführung (6) in die Arbeitsstellung begrenzt und damit die Arbeitsstellung bestimmt.

## Claims

1. Cargo vessel which can be adapted for the transporting of containers and having at least one cargo hold;
a) to which access is possible through a hatch in the weather deck, of which the opening area is smaller than at least one stowing area in a parallel plane disposed therebeneath;
b) and in which vertical guides for containers are so arranged for being horizontally displaceable that, for container freight, they can be arranged in an operating position below the hatch, but, for other freight, they can be arranged in a stowing position near the wall of the cargo hold outside the hatch region,
characterised in that the vertical guides (6) are fixed in a weight-supporting manner and with the aid of extension means (7) on the wall (2) of the hold (1) and are able to be extended from the stowing position into the working position.

2. Cargo vessel according to claim 1,
characterised in that the extension means (7) are able to be hydraulically actuated (21).

3. Cargo vessel according to claim 1 or 2,
characterised in that a plurality of vertical guides (6) are arranged one above the other and with between decks (8) arranged between them, which decks are displaceable horizontally from an inoperative position with a vertically accessible cargo space (1) into an operative position dividing the cargo space (1) vertically.

4. Cargo vessel according to at least one of the claims 1 to 3,
characterised in that the extension means (7) comprise at least one hinged arm (14) with a vertical pivot axis (17), which arm is fixed so as to be pivotable, at one end on the wall (2) of the hold (1), and at the other end on the vertical guide (6).

5. Cargo vessel according to claim 4,
characterised in that the extension means (7) comprise a second, similar hinged, arm (14), of which the swivelling direction is opposite to that of the first hinged arm (14).

6. Cargo vessel according to at least one of the preceding claims,
characterised in that rollers (23) are arranged at the ends on the vertical guides (6), which rollers, at the time of extension, run along a partition (24) which is perpendicular to the wall (2).

7. Cargo vessel according to claim 6,
characterised in that the rollers (23) run on a substantially horizontal rail, which is arranged on the partition (24), and which supports the vertical guides (6), both at the time of extension, and also aligns them in the operating position.

8. Cargo vessel according to at least one of the preceding claims,
characterised in that the extension means (7) are provided with a locking means (25, 27) which, in the operative position of the vertical guides (6), takes up the forces which are acting on these latter.

9. Cargo vessel according to claim 8,
characterised in that the locking means comprise a latching bolt (25) which engages in the partition (24).

10. Cargo vessel according to claim 9,
characterised in that the locking bolt can be actuated hydraulically (26).

11. Cargo vessel according to at least one of the preceding claims,
characterised in that a stop (22) limits the movement of the vertical guide (6) into the operative position and, in this way, determines the operative position.

## Revendications

1. Navire marchand modifiable pour le transport de conteneurs et comportant au moins une cale,
a) accessible par une écoutille du pont supérieur dont la surface d'ouverture est plus petite qu'au moins une surface d'accumulation dans un plan parallèle situé au-dessous,
b) et dans laquelle des glissières verticales pour conteneurs sont disposées avec possibilité de déplacement horizontal de manière qu'elles puissent être disposées, pour le transport des conteneurs, en une position de travail au-dessous de l'écoutille mais, pour d'autres cargaisons, dans une position d'arrimage proche d'une paroi de la cale à l'extérieur de la zone de l'écoutille,
caractérisé en ce que les glissières verticales (6) sont fixées à l'aide de dispositifs d'extension (7) sur la paroi (2) de la cale (1) de façon équilibrée et peuvent être tirées de la position d'arrimage dans la position de travail.

2. Navire marchand selon la revendication 1,
caractérisé en ce que les dispositifs d'extension (7) sont à commande hydraulique (21).

3. Navire marchand selon la revendication 1 ou 2,
caractérisé en ce que plusieurs glissières verticales (6) sont disposées l'une au-dessus de l'autre avec, entre elles, des ponts intermédiaires (8), ces glissières pouvant être déplacées en direction horizontale d'une position hors service correspondant à une cale (1) continue en direction verticale dans une position de service divisant la cale en direction verticale.

4. Navire marchand selon au moins l'une des revendications 1 à 3,
caractérisé en ce que le dispositif d'extension (7) comporte au moins un bras articulé (14) à axe de pivotement vertical, ce bras étant monté pour pivoter autour d'axes parallèles (15,18), d'une part sur la paroi (2) de la cale (1) et, d'autre part, sur la glissière verticale (6).

5. Navire marchand selon la revendication 4,
caractérisé en ce que le dispositif d'extension (7) comporte un second bras articulé similaire (14) dont le sens de pivotement est opposé à celui du premier bras articulé (14).

6. Navire marchand selon au moins l'une des revendications précédentes,
caractérisé en ce que des galets (23) sont disposés en bout des glissières verticales (6), ces galets roulant lors de l'extension sur une paroi (24) perpendiculaire à la paroi (2).

7. Navire marchand selon la revendication 6,
caractérisé en ce que les galets (23) roulent sur un rail sensiblement horizontal qui est disposé sur la paroi (24), ce rail assurant l'appui des glissières verticales (6) lors de l'extension et les orientant également en position de travail.

8. Navire marchand selon au moins l'une des revendications précédentes,
caractérisé en ce que le dispositif d'extension (7) est muni d'un dispositif d'arrêt (25, 27) qui, dans la position de travail des glissières verticales (6), absorbe des forces agissant sur celles-ci.

9. Navire marchand selon la revendication 8,
caractérisé en ce que le dispositif d'arrêt comporte une broche de verrouillage (25) s'engageant dans la paroi (24).

10. Navire marchand selon la revendication 9,
caractérisé en ce que les broches de verrouillage (25) sont à commande hydraulique (26).

11. Navire marchand selon au moins l'une des revendications précédentes,
caractérisé en ce qu'une butée (22) limite le déplacement de la glissière verticale (6) dans la position de travail et détermine ainsi la position de travail.
